# EUROPÄISCHE PATENTSCHRIFT

(11) **EP 0 240 706 B1**
(45) Veröffentlichungstag und Bekanntmachung des Hinweises auf die Patenterteilung: **31.05.1989**
(21) Anmeldenummer: 87102898.1
(22) Anmeldetag: 02.03.1987
(51) Int. Cl.: B67D 1/00, B67D 1/08

(54) **Wasserstrahl-Injektionsvorrichtung mit Spülvorrichtung zum Herstellen und Abgeben von Mischgetränken**
Venturi-mixing device for making and dispensing mixed beverages, with rinsing means
Mélangeur à effet Venturi pour la fabrication et la distribution de boissons mélangées, avec dispositif de rinçage

(30) Priorität: 07.03.1986 DE 3607622
(43) Veröffentlichungstag der Anmeldung: 14.10.1987
(73) Patentinhaber: DAGMA Deutsche Automaten- und Getränkemaschinen GmbH & Co. KG, D-2067 Reinfeld/H. (DE)
(72) Erfinder: Van Zijverden, Willem, D-2400 Lübeck (DE)
(74) Vertreter: Fricke, Joachim, Dr.

(56) Entgegenhaltungen:
- US-A- 2 993 683
- US-A- 3 357 598
- US-A- 3 728 129
- US-A- 3 756 473

## Beschreibung

Die Erfindung betrifft eine Wasserstrahl-Injektionsvorrichtung an Dispensern zum Herstellen und Abgeben von Mischgetränken aus Fruchtsirup oder Konzentraten und Wasser mit den Merkmalen des Oberbegriffs des Anspruchs 1. Diese Vorrichtung kann auch zum Mischen von Wasser mit Pasten, Brei oder dgl. dienen, um z. B. Kakao-Getränke, Suppen, Seifengemische oder dgl. herzustellen.

Eine solche Vorrichtung ist z. B. aus der DE-OS 3 234 957 bekannt.

Es ist notwendig und auch meist üblich, der Zuleitung für den Sirup oder das Konzentrat ein Rückschlagventil zuzuordnen. Dies ist erforderlich, um bei Auftreten von Störungen einen Eintritt des Wassers oder des Mischgetränkes in diese Zuleitung zu verhindern. Ein solches Rückschlagventil ist auch erforderlich, um die Mischkammer und alle mit dem Mischgetränk in Kontakt stehenden Teile des Systems aus hygienischen Gründen mit Wasser zu spülen und zu reinigen. Zu diesem Zweck ist es bekannt zwischen der Mischkammer und dem Rückschlagventil einen gesteuerten Druckwasseranschluß vorzusehen, der bei abgesperrter Zuleitung zu dem Wasserstrahlrohr zwecks Durchspülung geöffnet wird. Es ist auch möglich das Rückschlagventil mit dem Anschluß für Sirup und Konzentrat von dem Injektorgehäuse zu trennen und den Anschluß des Injektorgehäuses mit einer Spülleitung zu verbinden.

All diese Lösungen sind aufwendig und kompliziert und schwierig zu bedienen. Der hohe Bedienungsaufwand bietet das Risiko, daß nicht in ausreichend kurzen Abständen gespült wird, was zu hygienischen Problemen führen kann.

Es ist Aufgabe der Erfindung die aufgezeigten Nachteile zu vermeiden und eine Wasserstrahl-Injektionsvorrichtung mit den Merkmalen des Oberbegriffs so weiterzubilden, daß bei geringem Herstellungs- und Bedienungsaufwand eine einfache und zuverlässige Spülung gewährleistet ist.

Diese Aufgabe wird durch die Maßnahmen des Anspruchs 1 gelöst.

Aufgrund der vorgesehenen Maßnahmen wird der durch das Wasserstrahlrohr zugeführte und die Injektionswirkung hervorrufende Wasserstrahl bei Bedarf zur Spülung der Mischkammer und aller mit dem Mischgetränk in Kontakt tretenden Teile der Injektionsvorrichtung ausgenützt. Dies wird dadurch erreicht, daß bei Spülbedarf der Wasserstrahl so gestört wird, daß die Injektorwirkung umgekehrt wird und in der Mischkammer ein durch den Wasserstrahl hervorgerufener Druckanstieg erreicht wird. Durch die Störung des Wasserstrahls wird dieser zugleich zu einer turbulenten Strömung innerhalb der Mischkammer umgewandelt, wodurch die Spül- und Reinigungswirkung wesentlich begünstigt wird.

Ein besonderer Wasseranschluß für den Spülvorgang ist nicht erforderlich. Ebensowenig sind Handgriffe oder Steuerungsmaßnahmen zur Bedienung dieses besonderen Wasseranschlusses notwendig.

Durch die Einfachheit der Bedienung wird die ordnungsgemäße Spülung des Injektorsystems entscheidend begünstigt, so daß hygienische Probleme nicht zu befürchten sind.

Die Anordnung ist so einfach im Aufbau und in der Bedienung, so daß es auch möglich ist, eine Spülung des Systems automatisch als Schlußphase jedes Abgabevorganges für ein Mischgetränk vorzusehen. Unabhängig davon können auch am Dispenser schon vorhandene Betätigungselemente, die z. B. zum Auslösen des Abgabevorganges für das Mischgetränk dienen dazu verwendet werden, um in Abhängigkeit vom Ausgabevorgang des Mischgetränkes oder aber willkürlich den Spülvorgang auszulösen.

Die Erfindung wird nachfolgend anhand einer schematischen Zeichnung eines Ausführungsbeispiels näher erläutert.

Die Figur zeigt eine Wasserstrahl-Injektionsvorrichtung gemäß der Erfindung im senkrechten Schnitt.

Im dargestellten Beispiel weist die Wasserstrahl-Injektionsvorrichtung ein langgestrecktes, im vorliegenden Fall horizontal liegendes Injektorgehäuse 1 auf, das in einer Aufnahme 6 des Dispensers angeordnet ist und an seinem rückwärtigen Ende an eine Wasserdruckleitung anschließbar ist, während das vordere Ende einen Düsenabschnitt 4 aufweist, auf dem abgedichtet und schwenkbar ein Abgabestuzen 5 angeordnet ist. Hinter dem Düsenabschnitt 4 ist eine Mischkammer 8 vorgesehen, die nach rückwärts durch ein Dichtelement 20 abgeschlossen ist, welches abdichtend auch das zentral entlang der Achse 9 des Injektorgehäuses 1 ausgerichtete Wasserstrahlrohr 3 umgibt. Das Dichtelement 20 schließt rückschlagartig bei fehlender Injektorwirkung die seitliche Anschlußleitung 7 für den Fruchtsirup oder das Konzentrat ab.

In der Wand des Injektorgehäuses 1 ist abgedichtet aber radial verschiebbar angeordnet ein Ablenk- oder Prallelement 19, das in der Figur in der Ruhestellung gezeigt ist und damit außerhalb der durch die Mischkammer 8 führenden Bahn des Wasserstrahls zwischen Wasserstrahlrohr 3 und Düsenabschnitt 4 liegt. Das Prallelement weist außerhalb des Injektorgehäuses 1 ein Betätigungselement 18 auf. Die Anordnung umfaßt (nicht dargestellt) ein Vorspannelement, das bestrebt ist, normalerweise das Prallelement 19 in der nicht wirksamen zurückgezogenen Stellung zu halten.

In dem Spendergehäuse ist an einer von außen zugänglichen Stelle ein Betätigungselement im dargestellten Beispiel in Form eines Stößels 17 vorgesehen, der in einem Balg 16 axial beweglich und abgedichtet so angeordnet ist, daß beim Eindrücken des Stößels 17 das Betätigungselement 18 beaufschlagt und das Prallelement 19 in die Bahn des Wassestrahls bewegt wird.

Die Betätigung des Stößels 17 bzw. des Betätigungselementes 18 kann auf verschiedene Weise erfolgen. So ist es möglich in dem Spender eine Betätigungsvorrichtung vorzusehen, die in Abhängigkeit von der Auslösung eines Abgabevorganges so in Wirkung gesetzt wird, daß in der letzten Phase des Abgabevorganges das Betätigungselement 18 beaufschlagt wird, so daß die Restwassermenge, die für das Mischgetränk benötigt wird, als Spülwasser ausgenutzt wird, indem in der letzten Phase des Abgabevorganges der Wasserstrahl in der Mischkammer 8 gestört wird, wodurch das rückschlagartige Dichtelement 20 den weiteren Zulauf von Fruchtsirup oder Konzentrat unterbindet und eine wirbelnde Spülströmung in der Mischkammer und dem Düsenabschnitt 4 und dem Auslaufstutzen 5 erzeugt wird.

Im dargestellten Beispiel wird die Spülung des Injektorgehäuses willkürlich vorgenommen. Dazu wird vorteilhafterweise ein Betätigungselement wie ein Paddel 12 ausgenutzt, das an dem Gehäuse 10 des Dis^{p}enders bei 12a schwenkbar unter dem Auslaufstutzen 5 angeordnet ist. Dieses Paddel liegt normalerweise in der Einschubbahn eines Bechers in dem Ausgabebereich des Dispensers und dient normalerweise dazu, den Misch- und Abgabevorgong auszulösen, wenn ein Becher ordnungsgemäß in den Dispenser eingeschoben ist. Diese Auslösebewegung des Paddels 12 ist durch den Pfeil 13 angedeutet. Dieses Paddel 12 ist so ausgebildet und angeordnet, daß es bei Bewegung entgegen der durch den Pfeil 13 angedeuteten Auslösebewegung, also bei Bewegung in Richtung des Pfeils 14 den Stößel 17 beaufschlagt, um so den Spülvorgang in der beschriebenen Weise auszulösen.

Die beschriebene Vorrichtung arbeitet mit erhöhtem Wasserdruck, der vorzugsweise zwischen etwa 3,5 und 6 bar liegt. Bei diesem hohen Druck ergibt sich mit Hilfe der Ablenkeinrichtung eine hochwirksame Reinigung aller wichtigen Bereiche der Injektionsvorrichtung.

Es hat sich auch gezeigt, daß mit gesteuertem Eingriff in den in die Mischkammer einleitenden Wasserstrahl auch das Gemisch (Anteile von Wasser und zugemischtem Material) reguliert werden kann. Dazu kann eine Justiereinrichtung vorgesehen sein, mit der die Endstellung des Ablenkorgans vor dem Strahl eingestellt werden kann, wenn dies Organ während des Abgabevorganges in den Strahl vorbewegt wird. Die Stellung während des Spülvorganges kann davon unbeeinflußt bleiben.

## Patentansprüche

1. Wasserstrahl-Injektionsvorrichtung an Dispensern zum Herstellen und Abgeben von Gemischen aus Wasser und anderen Stoffen, insb. von Mischgetränken aus Fruchtsirup oder Konzentraten und Wasser, mit einem langgestreckten Injektorgehäuse (1), in dessen Inneren eine Mischkammer (8) gebildet ist, in die von einem Ende des Injektorgehäuses (1) ein an eine Wasserdruckquelle anschließbares Wasserstrahlrohr (3) ragt und von der ein Düsenabschnitt (4) sich zum Austritt des Gemisches am anderen Ende des Injektorgehäuses (1) erstreckt, und die wenigstens eine seitliche Eintrittsöffnung zum Anschluß einer Ansaugleitung (7), insb. für den Fruchtsirup oder das Konzentrat aufweist, der eine Rückschlagventileinrichtung (20) zugeordnet ist, dadurch gekennzeichnet, daß an dem Injektorgehäuse (1) eine von außen verstellbare Vorrichtung in Form eines Prallelementes (19) angeordnet ist, das aus einer Ruhestellung in eine wirksame Ablenkstellung in die Bahn des Wasserstrahls zwischen Wasserstrahlrohr (3) und Düsenabschnitt (4) und im Abstand von der Mündung des Wasserstrahlrohres (3) bewegbar ist, wobei das Prallelement (19) so dimensioniert und in seiner wirksamen Stellung so angeordnet ist, daß es den Wasserstrahl stört und durch diesen eine Druckänderung und eine Turbulenz in der Mischkammer (8) erzeugt werden.

2. Wasserstrahl-Injektionsvorrichtun nach Anspruch 1, dadurch gekennzeichnet, daß das Prallelement (19) etwa senkrecht zur Längsachse (9) der Injektionsvorrichtung in dem Injektorgehäuse (1) verschiebbar gelagert ist.

3. Wasserstrahl-Injektionsvorrichtung nach Anspruch_{.}2, dadurch gekennzeichnet, daß das Prallelement (19) in Richtung auf die Ruhestellung vorgespannt ist.

4. Wasserstrahl-Injektionsvorrichtung nach einem der Ansprüche 1 bis 3, dadurch gekennzeichnet, daß das Prallelement (19) außerhalb des Injektorgehäuses (1) einen Betätigungsabschnitt (18) aufweist.

5. Wasserstrahl-Injektionsvorrichtung nach Anspruch 4, dadurch gekennzeichnet, daß der Betätigungsabschnitt (18) in eine Bewegungsbahn eines beweglichen Auslöseorgans (12) für den Spendeorgang ragt.

6. Wasserstrahl-Injektionsvorrichtung nach Anspruch 5, dadurch gekennzeichnet, daß das Auslöseorgan (12) in zwei entgegengesetzte Richtungen bewegbar ist und in der einen Richtung den Spendevorgang auslöst und in der entgegengesetzten Bewegungsrichtung den Betätigungsabschnitt (18) beaufschlagt.

7. Wasserstrahl-Injektionsvorrichtung nach einem der Ansprüche 1 bis 4, dadurch gekennzeichnet, daß eine Einstelleinrichtung zur Einjustierung der Endstellung des Prallelementes (19) vorgesehen ist, wenn dieses zwecks Regulierung des Gemisches während des Gemisch-Abgabevorganges in den Strahl vorbewegt wird.

## Claims

1. A water-jet injection device on dispensers for making and dispensing mixtures of water and other substances, in particular of mixed drinks of fruit syrup or concentrates and water, having an elongate injector casing (1), in the interior of which is formed a mixing chamber (8) into which a water-jet pipe (3) connectable to an hydraulic pressure source projects from one end of the injector casing (1) and from which a nozzle portion (4) extends for the discharge of the mixture at the other end of the injector casing (1) and which comprises at least one lateral entry opening for connecting a suction line (7), in particular for the fruit syrup or the concentrate, the opening having associated with it a return- valve device (20), characterized in that a device, displaceable from the outside and in the form of an impact element (19) which is movable from a rest position into an operative deflexion position into the path of the water jet between the water-jet pipe (3) and the nozzle portion (4) and at a distance from the mouth of the water-jet pipe (3), is arranged on the injector casing (1), the impact element (19) being dimensioned in such a way and being arranged in its operative position in such a way that it affects the water jet and results in a change in pressure and a turbulence in the mixing chamber (8).

2. A water-jet injection device according to Claim 1, characterized in that the impact element (19) is mounted so as to be displaceable in the injector casing (1) approximately at right angles to the longitudinal axis (9) of the injection device.

3. A water-jet injection device according to Claim 2, characterized in that the impact element (19) is pre-stressed in the direction towards the rest position.

4. A water-jet injection device according to any one of Claims 1 to 3, characterized in that the impact element (19) comprises an actuating portion (18) outside the injector casing (1).

5. A water-jet injection device according to Claim 4 characterized in that the actuating portion (18) projects into a path of movement of a movable trigger means (12) for the dispensing procedure.

6. A water-jet injection device according to Claim 5, characterized in that the trigger means (12) is movable in two opposite directions and in one direction triggers the dispensing procedure and in the opposite direction of movement acts upon the actuating portion (18).

7. A water-jet injection device according to any one of Claims 1 to 4, characterized in that a setting device for adjusting the end position of the impact element (19) is provided when the latter is moved forward into the jet in order to regulate the mixture during the mixture- dispensing procedure.

## Revendications

1. Dispositif d'injection de jets d'eau, installé sur des distributeurs en vue de fabriquer et de délivrer des mélanges d'eau et d'autres substances, en particulier des boissons mélangées à base d'eau et de sirop fruité ou de concentrés, présentant un carter longiligne d'injecteur (1) dans l'espace interne duquel est formée une chambre de mélangeage (8) dans laquelle s'engage, à partir d'une extrémité du carter d'injecteur (1), un tube (3) pulvérisateur d'eau pouvant être raccordé à une source d'eau pressurisée, et à partir de laquelle une zone (4) formant buse s'étend mers la sortie du mélange, à l'autre extrémité du carter d'injecteur (1), cette chambre comportant au moins un orifice latéral d'entrée en vue du raccordement d'un conduit d'aspiration (7) qui est notamment destiné au sirop fruité ou au concentré, et auquel est associé un dispositif (20) à clapet anti-retour, caractérisé par le fait qu'un dispositif réglable de l'extérieur, installé sur le carter d'injecteur (1), revêt la forme d'une chicane (19) à laquelle un mouvement peut être imprimé d'une position de repos à une position active déflectrice, dans la trajectoire du jet d'eau entre le tube (3) pulvérisateur d'eau et la zone (4) formant buse, et à distance de l'embouchure du tube (3) pulvérisateur d'eau, la chicane (19) étant dimensionnée et agencée, dans sa position active, de telle sorte qu'elle perturbe le jet d'eau, et que celui-ci provoque une variation de pression et une turbulence dans la chambre de mélangeage (8).

2. Dispositif d'injection de jets d'eau selon la revendication 1, caractérisé par le fait que la chicane (19) est montée à coulissement, dans le carter d'injecteur (1), à peu près perpendiculairement à l'axe longitudinal (9) du dispositif d'injection.

3. Dispositif d'injection de jets d'eau selon la revendication 2, caractérisé par le fait que la chicane (19) est préchargée en direction de la position de repos.

4. Dispositif d'injection de jets d'eau selon l'une des revendications 1 à 3, caractérisé par le fait que la chicane (19) présente une zone d'actionnement (18) à l'extérieur du carter d'injecteur (1).

5. Dispositif d'injection de jets d'eau selon la revendication 4, caractérisé par le fait que la zone actionnement (18) s'engage dans une trajectoire de mouvement d'un organe mobile (12) déclencheur du processus de distribution.

6. Dispositif d'injection de jets d'eau selon la revendication 5, caractérisé par le fait que l'organe déclencheur (12) est mobile dans deux directions opposées, déclenche le processus de distribution dans l'une des directions, et agit sur la zone d'actionnement (18) dans la direction de mouvement opposée.

7. Dispositif d'injection de jets d'eau selon l'une des revendications 1 à 4, caractérisé par le fait qu'un dispositif de réglage est prévu pour l'ajustement de la position extrême de la chicane (19), lorsque celle-ci est avancée dans le jet en vue de réguler le mélange au cours du processus de délivrance de ce mélange.
